# EUROPÄISCHE PATENTSCHRIFT

(11) **EP 4 143 935 B1**
(45) Veröffentlichungstag und Bekanntmachung des Hinweises auf die Patenterteilung: **27.08.2025**
(21) Anmeldenummer: 21814690.0
(22) Anmeldetag: 08.11.2021
(51) Int. Cl.: H01T 1/02, H01T 4/04, H01T 4/14, H01T 4/10

(54) **BLITZSCHUTZ-FUNKENSTRECKE**
LIGHTNING-PROTECTION SPARK GAP
ÉCLATEUR DE PROTECTION CONTRE LA FOUDRE

(30) Priorität: 10.11.2020 DE 102020214136
(43) Veröffentlichungstag der Anmeldung: 08.03.2023
(73) Patentinhaber: DEHN SE, 92318 Neumarkt i.d. OPf. (DE)
(72) Erfinder: KRAUSS, Bernhard, 92318 Neumarkt (DE); HIERL, Stephan, 92318 Neumarkt (DE); STRANGFELD, Uwe, 92318 Neumarkt (DE)
(74) Vertreter: Isarpatent
(86) Internationale Anmeldenummer: PCT/EP2021/080993
(87) Internationale Veröffentlichungsnummer: WO 2022/101149

(56) Entgegenhaltungen:
- DE-A1- 102005 015 401
- DE-A1- 102011 051 738
- DE-A1- 102013 112 400

## Beschreibung

Die vorliegende Erfindung betrifft eine Blitzschutz-Funkenstrecke mit zueinander divergierenden Elektroden gemäß dem Oberbegriff des Anspruch 1, wie sie aus der DE 10 2005 015 401 A1 bekannt ist.

Obwohl auf beliebige Blitzschutz-Funkenstrecken mit zueinander divergierenden Elektroden anwendbar, werden die vorliegende Erfindung und die ihr zugrunde liegende Problematik im Hinblick auf Blitzschutz-Funkenstrecken mit zueinander divergierenden Elektroden erläutert, welche eine Löschkammer mit einer Mehrzahl von Löschblechen aufweisen.

### Stand der Technik

Die DE 10 2011 051 738 A1 offenbart eine Blitzschutz-Funkenstrecke mit zueinander divergierenden Elektroden, wobei der Abstand der gegenüberliegenden Elektrodenflächen im Zündbereich eng gehalten ist und sich im Laufbereich aufweitet. Die Impulsstrombelastung begrenzt sich daher im Wesentlichen auf den Zündbereich, während die Netzfolgeströme im Laufbereich die zueinander divergierenden Elektroden entlanglaufen und der Netzfolgestrom-Lichtbogen in einer Löschkammer aufgeteilt und gelöscht wird.

Die gattungsbildende DE 10 2005 015 401 A1 offenbart eine Blitzschutz-Funkenstrecke mit zwei zueinander divergierenden Elektroden und einer zwischen den Elektroden wirkenden Funkenstrecke, einem Gehäuse sowie einer am Elektrodenfußpunkt wirksamen Gleithilfe für den Lichtbogen und Mitteln zur magnetischen Beblasung des Lichtbogens, wobei die Beweglichkeit des Lichtbogens unmittelbar nach dessen Zündung durch eine Kombination von Maßnahmen zur Verstärkung des lichtbogenbedingten Eigenmagnetfelds und einer gestaffelten Gaszirkulation des gekapselt ausgeführten Ableiters erhöht wird. Insbesondere weisen die Elektroden rechteckförmige Ausnehmungen für die Gaszirkulation auf.

Bei derartigen Blitzschutz-Funkenstrecken ist in der Impulsstromphase darauf zu achten, dass der Leistungsumsatz im Lichtbogen möglichst klein bleibt, was bedingt durch den eingeprägten Strom des Impulsvorganges nur über eine möglichst kleine Lichtbogenspannung zu erreichen ist. Eine möglichst kleine Lichtbogenspannung ist insbesondere über eine möglichst kleine Lichtbogenlänge im Zündbereich erzielbar.

In diesem Zündbereich sollte der Lichtbogen während der Impulsstromphase verharren. Würde der Lichtbogen bereits während der Impulsphase in die Lichtbogenlöschlammer laufen, käme es zu einer extremen Belastung der Funkenstrecke.

Während der Netzfolgestromphase ist der aus dem Niederspannungsnetz gespeiste Netzfolgestrom zu begrenzen und abzuschalten. Dies lässt sich über eine möglichst hohe Lichtbogenspannung erreichen, welche als Gegenspannung zur Netzspannung wirkt.

Um eine möglichst hohe Lichtbogenspannung zu erreichen, sollte der Lichtbogen also nach Ende der Impulsstromphase möglichst schnell in die Lichtbogenlöschkammer laufen.

Insbesondere an den Ausnehmungen, die beim Stand der Technik eine Inhomogenität der Struktur bedeuten, kann es zu einem "Verharren" des Lichtbogenfußpunktes und damit zu einer in diesem Fall unerwünschten thermischen Überlastung kommen.

Fig. 5a)-d) sind schematische Ansichten zur Erläuterung einer aus der DE 10 2005 015 401 B4 bekannten Blitzschutz-Funkenstrecke.

Die bekannte Blitzschutz-Funkenstrecke weist eine erste Elektrode 3a auf, welche eine erste Außenseite Aa und eine erste Innenseite Ia aufweist. Weiterhin weist die Blitzschutz-Funkenstrecke eine zweite Elektrode 3b auf, welche eine zweite Außenseite Ab und eine zweite Innenseite Ib aufweist. Die erste und zweite Elektrode 3a, 3b sind in einem Gehäuse G angeordnet, dessen wannenförmige Unterseite dargestellt ist. Der Gehäusedeckel ist nicht dargestellt.

Die erste und zweite Elektrode 3a, 3b sind aus einem leitfähigen Material gebildet. Beim vorliegenden Beispiel ist das Material Edelstahl oder Kupfer oder eine daraus gebildete Legierung. Die erste und zweite Elektrode 3a, 3b divergieren zueinander.

Zwischen der ersten Innenseite Ia der ersten Elektrode 3a und der zweiten Innenseite der zweiten Elektrode 3b sind ein Zündbereich Z und ein sich daran anschließender Laufbereich L für einen Lichtbogen gebildet. Im Zündbereich Z sind die erste Elektrode 3a und die zweite Elektrode 3b eng beabstandet, wohingegen sich der Abstand im Laufbereich L kontinuierlich aufweitet. Bei aufgesetztem Gehäusedeckel (nicht dargestellt) ist zwischen der ersten und zweiten Elektrode 3a, 3b eine Lichtbogenkammer LK gebildet.

Am Ende des Laufbereichs L befindet sich in der Lichtbogenkammer LK eine Löschkammer 4, welche eine Mehrzahl von parallel angeordneten Löschblechen 40 aufweist, an die sich Gasauslasskanäle 45 anschließen. Die Löschkammer ist von den Endbereichen 5a, 5b der ersten und zweiten Elektrode 3a, 3b lateral umgeben.

Zwischen dem Gehäuse G und der Außenseite Aa der ersten Elektrode 3a ist ein erster Gaszirkulationskanal K1 gebildet, und zwischen dem Gehäuse G und der Außenseite Ab der zweiten Elektrode 3b ist ein zweiter Gaszirkulationskanal K2 gebildet.

Die erste Elektrode 3a ist mit einem ersten elektrischen Anschlusskontakt 1a über einen Verbindungsbereich 6a verbunden, und die zweite Elektrode 3a ist mit einem zweiten elektrischen Anschlusskontakt 1b über einen Verbindungsbereich 6b verbunden. Der erste und zweite elektrische Anschlusskontakt 1a, 1b, sind durch die Wand des Gehäuses nach außen geführt, so dass eine elektrische Verbindung mit einem vor einem Blitzschlag zu schützenden elektrischen Netzwerk herstellbar ist.

An der Außenseite Aa der ersten Elektrode ist zusätzlich gegenüberliegend zum Laufbereich L ein ferromagnetischer Konzentrator F1 vorgesehen.

Im Laufbereich L im Anschluss an den Zündbereich Z weist die erste Elektrode 3a symmetrisch gegenüberliegende erste Ausnehmungen V01 auf, und im Laufbereich L im Anschluss an den Zündbereich Z weist die zweite Elektrode 3a symmetrisch gegenüberliegende zweite Ausnehmungen V02 auf. Die ersten Ausnehmungen V01 bilden eine fluidische Verbindung zwischen dem ersten Gaszirkulationskanal K1 und der Lichtbogenkammer LK, und die zweiten Ausnehmungen V02 bilden eine fluidische Verbindung zwischen dem zweiten Gaszirkulationskanal K2 und der Lichtbogenkammer LK.

Bei einem Blitzeinschlag wird die Blitzenergie in einer ersten Phase im Wesentlichen durch einen Impulsstrom im Zündbereich Z umgesetzt, wohingegen sich in einer zweiten Phase im Laufbereich L ein von einem Netzfolgestrom getriebener Netzfolgestrom-Lichtbogen in Richtung der Lichtbogenlöschkammer 4 ausbreitet.

Der bei der Lichtbogenbildung entstehende Gasstrom wird über die Gasauslasskanäle 45 in den ersten und zweiten Gaszirkulationskanal K1, K2 geleitet und über die ersten und zweiten Ausnehmungen V1, V2 zumindest teilweise in die Lichtbogenkammer LK zur Unterstützung der Lichtbogenbewegung zurückgeführt.

Beim Stand der Technik sind, wie in Fig. 5c) und d) dargestellt, die Ausnehmungen V01, V02 rechteckwannenförmig symmetrisch hinsichtlich ihrer Längserstreckung in Laufrichtung des Lichtbogens ausgebildet und weisen rechtwinklige Ecken E und E' auf.

Diese Art von den Ausnehmungen V01, V02 bringt bei kleineren Lichtbögen gute Ergebnisse, allerdings bleiben größere Lichtbögen häufig an der zweiten Kante KA der Ausnehmungen V01, V02 hängen.

### Offenbarung der Erfindung

Die vorliegende Erfindung schafft eine Blitzschutz-Funkenstrecke nach Anspruch 1.

Bevorzugte Weiterbildungen sind Gegenstand der jeweiligen Unteransprüche.

### Vorteile der Erfindung

Der Kern der vorliegenden Erfindung ist eine unsymmetrische Form der Ausnehmungen der Elektrode bzw. Elektroden in Laufrichtung des Lichtbogens, wobei ein Abfall von einem ersten Querschnitt auf einen minimalen Querschnitt über eine wesentlich kürzere Wegstrecke erfolgt als ein sich anschließender Anstieg von dem minimalen Querschnitt zu einem zweiten Querschnitt, welcher vorzugsweise dem ersten Querschnitt entspricht.

Die vorliegende Erfindung ermöglicht es somit, die Laufgeschwindigkeit des Lichtbogens an den Elektroden beim Netzfolgestrom erhöhen und ein Hängenbleiben des Lichtbogens in den Ausnehmungen zu vermeiden.

Gemäß einer bevorzugten Ausführungsform sind weist die erste Elektrode zwei erste Ausnehmungen aufweist, welche symmetrisch gegenüberliegend angeordnet sind. Dies erhöht die Effizienz der Gaszirkulation.

Gemäß einer weiteren bevorzugten Ausführungsform ist in dem Gehäuse mindestens ein zweiter Gaszirkulationskanal ausgebildet, über den ein aus der Löschkammer bei einem Blitzeinschlag austretender Gasstrom über mindestens eine zweite Ausnehmung im Laufbereich der zweiten Elektrode in die Lichtbogenkammer rückführbar ist; wobei die zweite Ausnehmung unsymmetrisch hinsichtlich einer Längserstreckung der zweiten Ausnehmung in Laufrichtung des Lichtbogens ausgebildet ist; wobei die zweite Ausnehmung in Laufrichtung des Lichtbogens von einem ersten Querschnitt der zweiten Elektrode auf einen minimalen Querschnitt der zweiten Elektrode über die erste Wegstrecke abfällt und von dem minimalen Querschnitt der zweiten Elektrode auf einen zweiten Querschnitt der ersten Elektrode über eine zweite Wegstrecke ansteigt; und wobei die erste Wegstrecke kürzer als die zweite Wegstrecke ist. So lässt sich die Effizienz der Gaszirkulation weiter erhöhen.

Gemäß einer weiteren bevorzugten Ausführungsform weist auch die zweite Elektrode zwei zweite Ausnehmungen auf, welche symmetrisch gegenüberliegend angeordnet sind.

Gemäß einer weiteren bevorzugten Ausführungsform sind der erste Querschnitt und der zweite Querschnitt gleich.

Gemäß einer weiteren bevorzugten Ausführungsform ist die zweite Wegstrecke mindestens doppelt so lang wie die erste Wegstrecke. So kann ein besonders gleichmäßiges Auslaufen des Lichtbogens aus der bzw. den Ausnehmungen erreicht werden.

Gemäß einer weiteren bevorzugten Ausführungsform ist die erste Wegstrecke Null.

Gemäß einer weiteren bevorzugten Ausführungsform verläuft die erste Wegstrecke und/oder die zweite Wegstrecke über mindestens einen rundbogenartigen Abschnitt.

Gemäß einer weiteren bevorzugten Ausführungsform verläuft die erste Wegstrecke und/oder die zweite Wegstrecke über mindestens einen linearen Abschnitt.

Gemäß einer weiteren bevorzugten Ausführungsform weist die Löschkammer eine Mehrzahl von parallel angeordneten Löschblechen auf, an die sich Gasauslasskanäle anschließen, welche in den ersten bzw. zweiten Gaszirkulationskanal münden.

### Kurze Beschreibung der Zeichnungen

Es zeigen:
- Fig. 1a)-d): schematische Ansichten zur Erläuterung einer Blitzschutz-Funkenstrecke gemäß einer ersten Ausführungsform der vorliegenden Erfindung, und zwar Fig. 1a) als perspektivische Darstellung, Fig. 1b) als Ausschnittvergrößerung der ersten Elektrode, Fig. 1c) als ebene Draufsicht der Innenseite der ersten Elektrode und Fig. 1d) als Ausschnittvergrößerung der Kontur einer Ausnehmung der ersten Elektrode;
- Fig. 2a), b): schematische Ansichten zur Erläuterung einer Blitzschutz-Funkenstrecke gemäß einer zweiten Ausführungsform der vorliegenden Erfindung, und zwar Fig. 2a) als ebene Draufsicht der Innenseite der ersten Elektrode und Fig. 2b) als Ausschnittvergrößerung der Kontur einer Ausnehmung der ersten Elektrode;
- Fig. 3a), b): schematische Ansichten zur Erläuterung einer Blitzschutz-Funkenstrecke gemäß einer dritten Ausführungsform der vorliegenden Erfindung, und zwar Fig. 3a) als ebene Draufsicht der Innenseite der ersten Elektrode und Fig. 3b) als Ausschnittvergrößerung der Kontur einer Ausnehmung der ersten Elektrode;
- Fig. 4a), b): schematische Ansichten zur Erläuterung einer Blitzschutz-Funkenstrecke gemäß einer vierten Ausführungsform der vorliegenden Erfindung, und zwar Fig. 4a) als ebene Draufsicht der Innenseite der ersten Elektrode und Fig. 4b) als Ausschnittvergrößerung der Kontur einer Ausnehmung der ersten Elektrode; und
- Fig. 5a)-d): schematische Ansichten zur Erläuterung einer aus der DE 10 2005 015 401 B4 bekannten Blitzschutz-Funkenstrecke.

In den Figuren sind gleiche bzw. funktionsgleiche Elemente mit denselben Bezugszeichen versehen.

### Beschreibung der Ausführungsbeispiele

Fig. 1a)-d) zeigen schematische Ansichten zur Erläuterung einer Blitzschutz-Funkenstrecke gemäß einer ersten Ausführungsform der vorliegenden Erfindung, und zwar Fig. 1a) als perspektivische Darstellung, Fig. 1b) als Ausschnittvergrößerung der ersten Elektrode, Fig. 1c) als ebene Draufsicht der Innenseite der ersten Elektrode und Fig. 1d) als Ausschnittvergrößerung der Kontur einer Ausnehmung der ersten Elektrode.

Die Blitzschutz-Funkenstrecke gemäß der ersten Ausführungsform weist eine erste Elektrode 3a auf, welche eine erste Außenseite Aa und eine erste Innenseite Ia aufweist. Weiterhin weist die Blitzschutz-Funkenstrecke eine zweite Elektrode 3b auf, welche eine zweite Außenseite Ab und eine zweite Innenseite Ib aufweist. Die erste und zweite Elektrode 3a, 3b sind in einem Gehäuse G angeordnet, dessen wannenförmige Unterseite dargestellt ist. Der Gehäusedeckel ist nicht dargestellt.

Die erste und zweite Elektrode 3a, 3b sind aus einem leitfähigen Material gebildet. Beim vorliegenden Beispiel ist das Material Edelstahl oder Kupfer oder eine daraus gebildete Legierung. Die erste und zweite Elektrode 3a, 3b divergieren zueinander.

Zwischen der ersten Innenseite Ia der ersten Elektrode 3a und der zweiten Innenseite der zweiten Elektrode 3b sind ein Zündbereich Z und ein sich daran anschließender Laufbereich L für einen Lichtbogen gebildet. Im Zündbereich Z sind die erste Elektrode 3a und die zweite Elektrode 3b eng beabstandet, wohingegen sich der Abstand im Laufbereich L kontinuierlich aufweitet. Bei aufgesetztem Gehäusedeckel (nicht dargestellt) ist zwischen der ersten und zweiten Elektrode 3a, 3b eine Lichtbogenkammer LK gebildet.

Am Ende des Laufbereichs L befindet sich in der Lichtbogenkammer LK eine Löschkammer 4, welche eine Mehrzahl von parallel angeordneten Löschblechen 40 aufweist, an die sich Gasauslasskanäle 45 befinden. Die Löschkammer ist von den Endbereichen 5a, 5b der ersten und zweiten Elektrode 3a, 3b lateral umgeben.

Zwischen dem Gehäuse G und der Außenseite Aa der ersten Elektrode 3a ist ein erster Gaszirkulationskanal K1 gebildet, und zwischen dem Gehäuse G und der Außenseite Ab der zweiten Elektrode 3b ist ein zweiter Gaszirkulationskanal K2 gebildet.

Die erste Elektrode 3a ist mit einem ersten elektrischen Anschlusskontakt 1a über einen Verbindungsbereich 6a verbunden, und die zweite Elektrode 3a ist mit einem zweiten elektrischen Anschlusskontakt 1b über einen Verbindungsbereich 6b verbunden. Der erste und zweite elektrische Anschlusskontakt 1a, 1b, sind durch die Wand des Gehäuses nach außen geführt, so dass eine elektrische Verbindung mit einem vor einem Blitzschlag zu schützenden elektrischen Netzwerk herstellbar ist. Die erste und zweite Elektrode 3a, 3b weisen Zapfen Za, Zb auf, über die sie in entsprechenden Verankerungslöchern im Gehäuse G verankert sind.

An der Außenseite Aa der ersten Elektrode ist zusätzlich gegenüberliegend zum Laufbereich L ein ferromagnetischer Konzentrator F1 vorgesehen.

Im Laufbereich L im Anschluss an den Zündbereich Z weist die erste Elektrode 3a symmetrisch gegenüberliegende erste Ausnehmungen V1 auf, und im Laufbereich L im Anschluss an den Zündbereich Z weist die zweite Elektrode 3a symmetrisch gegenüberliegende zweite Ausnehmungen V2 auf. Die ersten Ausnehmungen V1 bilden eine fluidische Verbindung zwischen dem ersten Gaszirkulationskanal K1 und der Lichtbogenkammer LK, und die zweiten Ausnehmungen V2 bilden eine fluidische Verbindung zwischen dem zweiten Gaszirkulationskanal K2 und der Lichtbogenkammer LK.

Bei einem Blitzeinschlag wird die Blitzenergie in einer ersten Phase im Wesentlichen durch einen Impulsstrom im Zündbereich Z umgesetzt, wohingegen sich in einer zweiten Phase im Laufbereich L ein von einem Netzfolgestrom getriebener Netzfolgestrom-Lichtbogen in Richtung der Lichtbogenlöschkammer 4 ausbreitet.

Der bei der Lichtbogenbildung entstehende Gasstrom wird über die Gasauslasskanäle 45 in den ersten und zweiten Gaszirkulationskanal K1, K2 geleitet und über die ersten und zweiten Ausnehmungen V1, V2 zumindest teilweise in die Lichtbogenkammer LK zur Unterstützung der Lichtbogenbewegung zurückgeführt.

Die spezielle Ausgestaltung der beidseitig gegenüberliegend an der ersten bzw. zweiten Elektrode 3a, 3b vorgesehenen ersten und zweiten Ausnehmungen V1, V2, wie sie insbesondere in Fig. 1c) und 1d) dargestellt ist, fördert das Laufverhalten des Lichtbogens im Bereich der Ausnehmungen V1, V2 und kann wirksam ein Verweilen bzw. Hängenbleiben des Lichtbogens im Bereich der Ausnehmungen V1, V2 verhindern.

Die Ausnehmungen V1, V2, hier an der Ausnehmung V1 dargestellt, verlaufen bei der ersten Ausführungsform unsymmetrisch hinsichtlich der Längserstreckung der Ausnehmungen V1, V2 in Laufrichtung des Lichtbogens. Insbesondere verengt sich der Querschnitt der ersten Elektrode 3a von einem ersten Querschnitt Q1 zu einem minimalen Querschnitt QM in Form eines rundbogenartigen Abschnitts R1 und steigt dann in einem linearen Abschnitt L1 wieder kontinuierlich bis zum Querschnitt Q2 an, welcher hier dem Querschnitt Q1 entspricht.

Dabei ist eine Wegstrecke 11 des rundbogenartigen Abschnitts R1 wesentlich kürzer als eine Wegstrecke 12 des linearen Anschnitts L1.

Fig. 2a), b) sind schematische Ansichten zur Erläuterung einer Blitzschutz-Funkenstrecke gemäß einer zweiten Ausführungsform der vorliegenden Erfindung, und zwar Fig. 2a) als ebene Draufsicht der Innenseite der ersten Elektrode und Fig. 2b) als Ausschnittvergrößerung der Kontur einer Ausnehmung der ersten Elektrode.

Die spezielle Ausgestaltung der beidseitig gegenüberliegend an der ersten bzw. zweiten Elektrode 3a, 3b vorgesehenen ersten und zweiten Ausnehmungen V1', V2', wie sie insbesondere in Fig. 2a) und 2b) dargestellt ist, fördert ebenso das Laufverhalten des Lichtbogens im Bereich der Ausnehmungen V1', V2' und kann wirksam ein Verweilen bzw. Hängenbleiben des Lichtbogens im Bereich der Ausnehmungen V1', V2' verhindern.

Die Ausnehmungen V1', V2', hier an der Ausnehmung V1' dargestellt, verlaufen bei der zweiten Ausführungsform ebenfalls unsymmetrisch hinsichtlich der Längserstreckung der Ausnehmungen V1', V2' in Laufrichtung des Lichtbogens. Insbesondere verengt sich der Querschnitt der ersten Elektrode 3a von einem ersten Querschnitt Q1 zu einem minimalen Querschnitt QM in Form eines ersten linearen Abschnitts L1 und steigt dann in einem zweiten linearen Abschnitt L2' wieder kontinuierlich bis zum Querschnitt Q2 an, welcher hier dem Querschnitt Q1 entspricht.

Dabei ist eine Wegstrecke l1' des ersten linearen Abschnitts L1' wesentlich kürzer als eine Wegstrecke l2' des zweiten linearen Anschnitts L2'.

Ansonsten ist die zweite Ausführungsform wie die oben beschriebene erste Ausführungsform ausgestaltet.

Fig. 3a), b) sind schematische Ansichten zur Erläuterung einer Blitzschutz-Funkenstrecke gemäß einer dritten Ausführungsform der vorliegenden Erfindung, und zwar Fig. 3a) als ebene Draufsicht der Innenseite der ersten Elektrode und Fig. 3b) als Ausschnittvergrößerung der Kontur einer Ausnehmung der ersten Elektrode.

Die spezielle Ausgestaltung der beidseitig gegenüberliegend an der ersten bzw. zweiten Elektrode 3a, 3b vorgesehenen ersten und zweiten Ausnehmungen V1", V2", wie sie insbesondere in Fig. 3a) und 3b) dargestellt ist, fördert analog das Laufverhalten des Lichtbogens im Bereich der Ausnehmungen V1", V2" und kann wirksam ein Verweilen bzw. Hängenbleiben des Lichtbogens im Bereich der Ausnehmungen V1", V2" verhindern.

Die Ausnehmungen V1", V2", hier an der Ausnehmung V1" dargestellt, verlaufen bei der dritten Ausführungsform unsymmetrisch hinsichtlich der Längserstreckung der Ausnehmungen V1", V2" in Laufrichtung des Lichtbogens. Insbesondere verengt sich der Querschnitt der ersten Elektrode 3a von einem ersten Querschnitt Q1 zu einem minimalen Querschnitt QM in Form einer Rechteckstufe L1" und steigt dann in einem linearen Abschnitt L2" über eine Wegstrecke l2" wieder kontinuierlich bis zum Querschnitt Q2 an, welcher hier dem Querschnitt Q1 entspricht. Die erste Wegstrecke l1" ist bei dieser Ausführungsform praktisch Null.

Ansonsten ist die dritte Ausführungsform wie die oben beschriebene erste Ausführungsform ausgestaltet.

Fig. 4a), b) sind schematische Ansichten zur Erläuterung einer Blitzschutz-Funkenstrecke gemäß einer vierten Ausführungsform der vorliegenden Erfindung, und zwar Fig. 4a) als ebene Draufsicht der Innenseite der ersten Elektrode und Fig. 4b) als Ausschnittvergrößerung der Kontur einer Ausnehmung der ersten Elektrode.

Die spezielle Ausgestaltung der der beidseitig gegenüberliegend an der ersten bzw. zweiten Elektrode 3a, 3b vorgesehenen ersten und zweiten Ausnehmungen V1‴, V2‴, wie sie insbesondere in Fig. 4a) und 4b) dargestellt ist, fördert das Laufverhalten des Lichtbogens im Bereich der Ausnehmungen V1‴, V2‴ und kann ebenso wirksam ein Verweilen bzw. Hängenbleiben des Lichtbogens im Bereich der Ausnehmungen V1‴, V2‴ verhindern.

Die Ausnehmungen V1‴, V2‴, hier an der Ausnehmung V1 dargestellt, verlaufen bei der vierten Ausführungsform unsymmetrisch hinsichtlich der Längserstreckung der Ausnehmungen V1‴, V2‴ in Laufrichtung des Lichtbogens. Insbesondere verengt sich der Querschnitt der ersten Elektrode 3a von einem ersten Querschnitt Q1 zu einem minimalen Querschnitt QM in Form eines ersten linearen Abschnitts L1" und steigt dann in einem zweiten linearen Abschnitt L2‴ wieder kontinuierlich bis zum Querschnitt Q2 an, welcher hier dem Querschnitt Q1 entspricht.

Dabei ist eine Wegstrecke l1‴ des ersten linearen Abschnitts L1‴ wesentlich kürzer als eine Wegstrecke l2‴ des zweiten linearen Anschnitts L1‴.

Im Vergleich zu den zuvor beschriebenen Ausführungsformen ist bei der vierten Ausführungsform die Gesamtwegstrecke l1‴ + l2‴ der Ausnehmungen V1‴, V3‴ kürzer ausgestaltet.

Ansonsten ist die vierte Ausführungsform wie die oben beschriebene erste Ausführungsform ausgestaltet.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Die vorliegende Erfindung ist insbesondere nicht auf die dargestellten speziellen Geometrien der Ausnehmungen beschränkt. Auch ist die Erfindung nicht auf die geschilderte Geometrie der Elektroden beschränkt, sondern prinzipiell für beliebige Geometrien der Elektroden anwendbar, sofern diese im Rahmen des Schutzumfangs der Patentansprüche liegen.

Obwohl bei den beschriebenen Ausführungsformen unsymmetrische Ausnehmungen auf beiden Elektroden jeweils spiegelsymmetrisch beiderseits vorgesehen sind, ist die Erfindung nicht darauf beschränkt, und ein unsymmetrische Ausnehmung kann auch nur einseitig auf einer oder beiden Elektroden oder beiderseits auf nur einer der beiden Elektroden vorgesehen sein.

## Patentansprüche

1. Blitzschutz-Funkenstrecke mit:
einem Gehäuse (G);
einer ersten Elektrode (3a), welche eine erste Außenseite (Aa) und eine erste Innenseite (Ia) aufweist,
und einer zweiten Elektrode (3b), welche eine zweite Außenseite (Ab) und eine zweite Innenseite (Ib) aufweist, wobei die erste Elektrode (3a) und die zweite Elektrode (3b) zueinander divergieren;
wobei zwischen der ersten Innenseite (Ia) der ersten divergierenden Elektrode (3a) und der zweiten Innenseite (Ib) der zweiten divergierenden Elektrode (3b) ein Zündbereich (Z) und ein sich daran anschließender Laufbereich (L) für einen Lichtbogen gebildet sind;
wobei das Gehäuse (G) eine zwischen der ersten und zweiten Elektrode (3a, 3b) angeordnete Lichtbogenkammer (LK) bildet, welche von einer Löschkammer (4) begrenzt wird; und
wobei in dem Gehäuse (G) mindestens ein erster Gaszirkulationskanal (K1) ausgebildet ist, über den ein aus der Löschkammer (4) bei einem Blitzeinschlag austretender Gasstrom über mindestens eine erste Ausnehmung (V1; V1'; V1"; V1‴) im Laufbereich (L) der ersten Elektrode (3a) in die Lichtbogenkammer (LK) rückführbar ist;
**dadurch gekennzeichnet, dass**
die erste Ausnehmung (V1; V1'; V1"; V1‴) unsymmetrisch hinsichtlich einer Längserstreckung der ersten Ausnehmung (V1; V1'; V1''; V1‴) in Laufrichtung des Lichtbogens ausgebildet ist; und
die erste Ausnehmung (V1; V1'; V1"; V1‴) in Laufrichtung des Lichtbogens von einem ersten Querschnitt (Q1) der ersten Elektrode (3a) auf einen minimalen Querschnitt (QM) der ersten Elektrode (3a) über eine erste Wegstrecke (11; l1'; 11"; 11"') abfällt und von dem minimalen Querschnitt (QM) der ersten Elektrode (3a) auf einen zweiten Querschnitt (Q2) der ersten Elektrode (3a) über eine zweite Wegstrecke (12; 12'; 12"; l2‴) ansteigt; und
die erste Wegstrecke (11; 11'; 11"; l1‴) kürzer als die zweite Wegstrecke (12; 12'; 12"; 12"') ist.

2. Blitzschutz-Funkenstrecke nach Anspruch 1, wobei die erste Elektrode (3a) zwei erste Ausnehmungen (V1; V1'; V1"; V1‴) aufweist, welche symmetrisch gegenüberliegend angeordnet sind.

3. Blitzschutz-Funkenstrecke nach Anspruch 1 oder 2, wobei in dem Gehäuse (G) mindestens ein zweiter Gaszirkulationskanal (K2) ausgebildet ist, über den ein aus der Löschkammer (4) bei einem Blitzeinschlag austretender Gasstrom über mindestens eine zweite Ausnehmung (V2; V2'; V2"; V2"') im Laufbereich (L) der zweiten Elektrode (3b) in die Lichtbogenkammer (LK) rückführbar ist; die zweite Ausnehmung (V2; V2'; V2"; V2"') unsymmetrisch hinsichtlich einer Längserstreckung der zweiten Ausnehmung (V2; V2'; V2"; V2"') in Laufrichtung des Lichtbogens ausgebildet ist; und die zweite Ausnehmung (V2; V2'; V2"; V2‴) in Laufrichtung des Lichtbogens von einem ersten Querschnitt (Q1) der zweiten Elektrode (3b) auf einen minimalen Querschnitt (QM) der zweiten Elektrode (3b) über die erste Wegstrecke (11; 11'; l1"; l1‴) abfällt und von dem minimalen Querschnitt (QM) der zweiten Elektrode (3b) auf einen zweiten Querschnitt (Q2) der ersten Elektrode (3a) über eine zweite Wegstrecke (12; 12'; l2"; l2‴) ansteigt; und die erste Wegstrecke (11; 11'; 11"; l1‴) kürzer als die zweite Wegstrecke (12; 12'; 12"; l2‴) ist.

4. Blitzschutz-Funkenstrecke nach Anspruch 3, wobei die zweite Elektrode (3b) zwei zweite Ausnehmungen (V2; V2'; V2"; V2‴) aufweist, welche symmetrisch gegenüberliegend angeordnet sind.

5. Blitzschutz-Funkenstrecke nach einem der vorhergehenden Ansprüche, wobei der erste Querschnitt (Q1) und der zweite Querschnitt (Q2) gleich sind.

6. Blitzschutz-Funkenstrecke nach einem der vorhergehenden Ansprüche, wobei die zweite Wegstrecke (12; 12'; l2"; l2‴) mindestens doppelt so lang ist wie die erste Wegstrecke (11; l1'; 11"; 11"').

7. Blitzschutz-Funkenstrecke nach Anspruch 1, wobei die erste Wegstrecke (11; 11'; l1"; l1‴) Null ist.

8. Blitzschutz-Funkenstrecke nach Anspruch 1, wobei die erste Wegstrecke (11; 11'; l1"; l1‴) und/oder die zweite Wegstrecke (12; 12'; l2"; l2‴) über mindestens einen rundbogenartigen Abschnitt (R1) verläuft.

9. Blitzschutz-Funkenstrecke nach Anspruch 1, wobei die erste Wegstrecke (11; 11'; 11"; l1‴) und/oder die zweite Wegstrecke (12; 12'; l2"; l2‴) über mindestens einen linearen Abschnitt (L1; L1', L2'; L1", L2"; L1‴, L2‴) verläuft.

10. Blitzschutz-Funkenstrecke nach einem der vorhergehenden Ansprüche, wobei die Löschkammer (4) eine Mehrzahl von parallel angeordneten Löschblechen (40) aufweist, an die sich Gasauslasskanäle (45) anschließen, welche in den ersten bzw. zweiten Gaszirkulationskanal (K1; K2) münden.

## Claims

1. Lightning protection spark gap comprising:
a housing (G);
a first electrode (3a), which has a first outer face (Aa) and a first inner face (Ia), and a second electrode (3b), which has a second outer face (Ab) and a second inner face (Ib), the first electrode (3a) and the second electrode (3b) diverging from one another;
an ignition region (Z) and an adjacent arcing region (L) for an arc being formed between the first inner face (Ia) of the first diverging electrode (3a) and the second inner face (Ib) of the second diverging electrode (3b);
the housing (G) forming an arc chamber (LK), which is arranged between the first and the second electrode (3a, 3b) and which is delimited by a extinguishing chamber (4); and
at least a first gas circulation duct (K1), by way of which a gas flow leaving the extinguishing chamber (4) in the event of a lightning strike can be passed back into the arc chamber (LK) via at least one first recess (V1; V1'; V1"; V1"') in the arcing region (L) of the first electrode (3a), being formed in the housing (G);
**characterised in that**
the first recess (V1; V1'; V1"; V1‴) is formed asymmetrically in terms of a longitudinal extension of the first recess (V1; V1'; V1"; V1‴) in the arcing direction of the arc; and
the first recess (V1; V1'; V1"; V1‴) decreases from a first cross section (Q1) of the first electrode (3a) to a minimum cross section (QM) of the first electrode (3a) over a first distance (l1; l1'; l1"; l1‴) and increases from the minimum cross section (QM) of the first electrode (3a) to a second cross section (Q2) of the first electrode (3a) over a second distance (12; 12'; l2"; l2‴) in the arcing direction of the arc; and
the first distance (11; 11'; l1"; l1‴) is shorter than the second distance (12; 12'; l2"; l2‴).

2. Lightning protection spark gap according to claim 1, wherein the first electrode (3a) has two first recesses (V1; V1'; V1"; V1‴) which are arranged symmetrically opposite one another.

3. Lightning protection spark gap according to either claim 1 or claim 2, wherein at least one second gas circulation duct (K2), by way of which a gas flow leaving the extinguishing chamber (4) in the event of a lightning strike can be passed back into the arc chamber (LK) via at least one second recess (V2; V2'; V2"; V2‴) in the arcing region (L) of the second electrode (3b), is formed in the housing (G); the second recess (V2; V2'; V2"; V2‴) is formed asymmetrically in terms of a longitudinal extension of the second recess (V2; V2'; V2"; V2‴) in the arcing direction of the arc; and the second recess (V2; V2'; V2"; V2‴) decreases from a first cross section (Q1) of the second electrode (3b) to a minimum cross section (QM) of the second electrode (3b) over the first distance (11; 11'; l1"; l1‴) and increases from the minimum cross section (QM) of the second electrode (3b) to a second cross section (Q2) of the first electrode (3a) over a second distance (12; 12'; 12"; l2‴); and the first distance (11; 11'; 11"; l1‴) is shorter than the second distance (12; 12'; 12"; l2‴).

4. Lightning protection spark gap according to claim 3, wherein the second electrode (3b) has two second recesses (V2; V2'; V2"; V2‴) which are arranged symmetrically opposite one another.

5. Lightning protection spark gap according to any of the preceding claims, wherein the first cross section (Q1) and the second cross section (Q2) are equal.

6. Lightning protection spark gap according to any of the preceding claims, wherein the second distance (12; 12'; 12"; l2‴) is at least twice as long as the first distance (11; 11'; l1"; l1‴).

7. Lightning protection spark gap according to claim 1, wherein the first distance (11; 11'; l1"; l1‴) is zero.

8. Lightning protection spark gap according to claim 1, wherein the first distance (11; 11'; l1"; l1‴) and/or the second distance (12; 12'; l2"; l2‴) extend over at least one circle-arc-like portion (R1).

9. Lightning protection spark gap according to claim 1, wherein the first distance (11; 11'; l1"; l1‴) and/or the second distance (12; 12'; l2"; l2‴) extend over at least one linear portion (L1; L1', L2'; L1", L2"; L1‴, L2‴).

10. Lightning protection spark gap according to any of the preceding claims, wherein the extinguishing chamber (4) has a plurality of mutually parallel extinguishing plates (40), to which gas outlet ducts (45) are connected which open into the first and second gas circulation ducts (K1; K2) respectively.

## Revendications

1. Éclateur de protection contre la foudre comportant :
un boîtier (G) ;
une première électrode (3a) qui comporte un premier côté extérieur (Aa) et un premier côté intérieur (Ia), et une seconde électrode (3b) qui comporte un second côté extérieur (Ab) et un second côté intérieur (Ib), dans lequel la première électrode (3a) et la seconde électrode (3b) divergent l'une de l'autre ;
dans lequel entre le premier côté intérieur (Ia) de la première électrode divergente (3a) et le second côté intérieur (Ib) de la seconde électrode divergente (3b) sont formées une zone d'allumage (Z) et une zone de propagation (L) pour un arc accolée à celle-ci ;
dans lequel le boîtier (G) forme une chambre d'arc (LK) agencée entre les première et seconde électrodes (3a, 3b), qui est délimitée par une chambre d'extinction (4) ; et
dans lequel au moins un premier canal de circulation de gaz (K1) est formé dans le boîtier (G), canal par l'intermédiaire duquel un flux de gaz s'échappant de la chambre d'extinction (4) est susceptible d'être renvoyé dans la chambre d'arc (LK) en cas de coup de foudre par l'intermédiaire d'au moins un premier évidement (V1 ; V1' ; V1" ; V1‴) dans la zone de propagation (L) de la première électrode (3a) ;
**caractérisé en ce que**
le premier évidement (V1 ; V1' ; V1" ; V1‴) est configuré de façon asymétrique par rapport à une extension longitudinale du premier évidement (V1 ; V1' ; V1" ; V1‴) dans la direction de propagation de l'arc ; et
le premier évidement (V1 ; V1' ; V1" ; V1‴), dans la direction de propagation de l'arc, diminue à partir d'une première section transversale (Q1) de la première électrode (3a) jusqu'à une section transversale minimale (QM) de la première électrode (3a) sur une première distance (11 ; l1' ; l1" ; l1‴) et augmente à partir de la section transversale minimale (QM) de la première électrode (3a) jusqu'à une seconde section transversale (Q2) de la première électrode (3a) sur une seconde distance (12 ; l2' ; 12" ; l2‴) ; et
la première distance (11 ; 11' ; l1" ; l1"') est plus courte que la seconde distance (12 ; l2' ; l2" ; 12"').

2. Éclateur de protection contre la foudre selon la revendication 1, dans lequel la première électrode (3a) comporte deux premiers évidements (V1 ; V1' ; V1" ; V1‴) qui sont agencés de façon symétrique l'un en face de l'autre.

3. Éclateur de protection contre la foudre selon la revendication 1 ou 2, dans lequel au moins un second canal de circulation de gaz (K2) est formé dans le boîtier (G), canal par l'intermédiaire duquel un flux de gaz s'échappant de la chambre d'extinction (4) est susceptible d'être renvoyé dans la chambre d'arc (LK) en cas de coup de foudre par l'intermédiaire d'au moins un second évidement (V2 ; V2' ; V2" ; V2"') dans la zone de propagation (L) de la seconde électrode (3b) ; le second évidement (V2 ; V2' ; V2" ; V2"') est configuré de façon asymétrique par rapport à une extension longitudinale du second évidement (V2 ; V2' ; V2" ; V2"') dans la direction de propagation de l'arc ; et le second évidement (V2 ; V2' ; V2" ; V2‴), dans la direction de propagation de l'arc, diminue à partir d'une première section transversale (Q1) de la seconde électrode (3b) jusqu'à une seconde section transversale minimale (QM) de la seconde électrode (3b) sur la première distance (11 ; l1' l1" ; l1‴) et augmente à partir de la section transversale minimale (QM) de la seconde électrode (3b) jusqu'à une seconde section transversale (Q2) de la première électrode (3a) sur une seconde distance (12 ; l2' ; l2" ; 12"') ; et la première distance (11; l1'; 11"; 11"') est plus courte que la seconde distance (12 ; l2' ; l2" ; 12"').

4. Éclateur de protection contre la foudre selon la revendication 3, dans lequel la seconde électrode (3b) comporte deux seconds évidements (V2 ; V2' ; V2" ; V2"') qui sont agencés de façon symétrique l'un en face de l'autre.

5. Éclateur de protection contre la foudre selon l'une des revendications précédentes, dans lequel la première section transversale (Q1) et la seconde section transversale (Q2) sont identiques.

6. Éclateur de protection contre la foudre selon l'une des revendications précédentes, dans lequel la seconde distance (12 ; l2' ; l2" ; 12"') est au moins égale au double de la longueur de la première distance (11 ; l1' ; l1" ; 11"').

7. Éclateur de protection contre la foudre selon la revendication 1, dans lequel la première distance (11 ; l1' ; 11" ; 11"') est nulle.

8. Éclateur de protection contre la foudre selon la revendication 1, dans lequel la première distance (l1 ; l1' ; l1" ; l1‴) et/ou la seconde distance (12 ; l2' ; l2" ; 12"') s'étend sur au moins une portion incurvée (R1).

9. Éclateur de protection contre la foudre selon la revendication 1, dans lequel la première distance (l1 ; l1' ; l1" ; l1‴) et/ou la seconde distance (12 ; 12' ; l2" ; 12"') s'étend sur au moins une portion linéaire (L1 ; L1', L2' ; L1", L2" ; L1‴, L2"').

10. Éclateur de protection contre la foudre selon l'une des revendications précédentes, dans lequel la chambre d'extinction (4) comporte une pluralité de plaques d'extinction (40) agencées parallèlement, auxquelles des canaux de sortie de gaz (45) sont raccordés, qui débouchent dans le premier ou second canal de circulation de gaz (K1 ; K2).
